# EUROPÄISCHE PATENTSCHRIFT

(11) **EP 1 046 776 B1**
(45) Veröffentlichungstag und Bekanntmachung des Hinweises auf die Patenterteilung: **26.03.2003**
(21) Anmeldenummer: 00102100.5
(22) Anmeldetag: 03.02.2000
(51) Int. Cl.: E06B 3/54

(54) **Einstellvorrichtung zum Ausrichten von Fensterscheiben in Fensterrahmen**
Adjustment device for aligning window panes in window frames
Dispositif de réglage pour aligner les vitrages dans des encadrements de fenêtres

(30) Priorität: 22.04.1999 DE 29907094 U
(43) Veröffentlichungstag der Anmeldung: 25.10.2000
(73) Patentinhaber: Hachtel, Steffen, 73650 Winterbach (DE)
(72) Erfinder: Hachtel, Steffen, 73650 Winterbach (DE)
(74) Vertreter: Möbus, Daniela, Dr.-Ing.

(56) Entgegenhaltungen:
- EP-A- 0 638 702
- DE-A- 2 832 381
- GB-A- 1 147 673

## Beschreibung

Die Erfindung betrifft eine Einstellvorrichtung zum Ausrichten von Fensterscheiben nach dem Oberbegriff des Anspruchs 1.

Eine solche Einstellvorrichtung ist aus der GB-A-1 147 673 bekannt.

In Figur 6 dieses Dokuments stützt sich eine Einstellschraube auf einem Hohlprofil ab mittels einer an den Kopf angrenzenden Schulter deren Durchmesser grösser ist als der Kopfdurchmesser.

Die Erfindung hat die Aufgabe, eine Einstellvorrichtung zum Ausrichten von Fensterscheiben in Fensterrahmen dahin gehend zu verbessern, dass sie feinfühlig eingestellt werden kann und einfacher in der Herstellung ist als bisher.

Die Erfindung löst die gestellte Aufgabe mittels einer Einstellvorrichtung zum Ausrichten von Fensterscheiben mit den Merkmalen des Anspruchs 1. Die Einstellvorrichtung besteht nur aus zwei Teilen und ermöglicht es, die Scheibe im Fensterrahmen über die Einstellschraube feinfühlig nach oben oder nach unten zu justieren. Durch Schrauben der Einstellschraube nach oben kann der Fensterrahmen über die nach oben gedrückte Fensterscheibe auch so weit gespreizt werden, dass dadurch eine leichte und bequeme Demontage der Fensterscheibe aus dem Rahmen möglich ist. Somit eignet sich die erfindungsgemäße Einstellvorrichtung auch als komfortable Demontagehilfe.

Die Bohrung ist eine Stufenbohrung, wobei sich der Kopf der Stellschraube am Übergang vom Bohrungsbereich größeren Durchmessers zum Bohrungsbereich geringeren Durchmessers abstützt.

Wegen der unterschiedlichen Wärmeausdehnungskoeffizienten verschiedener Materialien ist es sinnvoll, die Einstellvorrichtung aus dem Material des Fensterflügels herzustellen, insbesondere aus Kunststoff, Holz oder Metall.

Damit die Einstellschraube nicht störend hervorsteht, kann der Bund im Bereich des Kopfes der Einstellschraube eine Senkung für Senkkopfschrauben oder Imbusschrauben aufweisen.

Hinsichtlich einer preiswerten und einfachen Herstellung kann die Auflagefläche und der Bund ein einteiliges Kunststoffspritzgussteil sein.

Nachfolgend wird ein Ausführungsbeispiel einer erfindungsgemäßen Einstellvorrichtung anhand der beiliegenden Zeichnung näher erläutert.

Die einzige Figur zeigt eine Einstellvorrichtung 10 zum Justieren einer Fensterscheibe 11 in einem Fensterrahmen 12. Die Fensterscheibe 11 ruht auf einer Auflagefläche 13 der Einstellvorrichtung 10. Die Auflagefläche 13 liegt auf einer im Fensterrahmen eingearbeiteten Nut 15 auf. An die Auflagefläche 13 schließt sich ein Bund 16 an, der eine Längsbohrung 17 aufweist, in die eine Einstellschraube 18 eingeschraubt ist. Der Bund 16 weist im Bereich des Kopfes 19 der Einstellschraube 18 eine Senkung 21 auf, in die der Kopf 19 der Einstellschraube 18 versenkt werden kann. Der Kopf 19 der Einstellschraube 18 stützt sich am Übergang einer Bohrung 20 im Fensterrahmen 12 vom Bohrungsbereich größeren Durchmessers zum Bohrungsbereich geringeren Durchmessers ab. Somit bildet dieser Übergang das Gegenlager für die Einstellvorrichtung 10. Zum Justieren der Fensterscheibe 11 kann man nun von außen über die Bohrung 20 die Einstellschraube 18 nach links oder nach rechts drehen und somit die Fensterscheibe 11 über die Einstellvorrichtung 10 nach oben oder nach unten justieren.

## Patentansprüche

1. Einstellvorrichtung (10) einschliessende Vorrichtung zum Ausrichten von Fensterscheiben (11) in Fensterrahmen (12), wobei die Einstellvorrichtung (10) eine Auflagefläche (13) für die Glasscheibe (11) und einen daran anschließenden Bund (16) aufweist und wobei der Bund (16) mit einer Längsbohrung (17) für eine Einstellschraube (18) versehen ist und die Einstellvorrichtung (10) in einer von außen zugänglichen Bohrung (20) des Fensterrahmens (12) mittels der Einstellschaube (18) längsverschieblich gelagert ist, **dadurch gekennzeichnet, dass** die Bohrung (20) eine Stufenbohrung ist, wobei sich der Kopf (19) der Stellschraube (18) am Übergang vom Bohrungsbereich größeren Durchmessers zum Bohrungsbereich geringeren Durchmessers abstützt.

2. Einstellvorrichtung (10) nach Anspruch 1, **dadurch gekennzeichnet, dass** sie aus dem Material des Fensterflügels hergestellt ist, insbesondere aus Kunststoff, Holz oder Metall.

3. Einstellvorrichtung (10) nach Anspruch 1 oder 2, **dadurch gekennzeichnet, dass** der Bund (16) im Bereich des Kopfes (19) der Einstellschraube (18) eine Senkung (21) für Senkkopfschrauben oder Imbusschrauben aufweist.

4. Einstellvorrichtung (10) nach einem der Ansprüche 1 bis 3, **dadurch gekennzeichnet, dass** die Auflagefläche (13) und der Bund (16) ein einteiliges Kunststoffspritzgussteil sind.

## Claims

1. Device including an adjusting device (10) for levelling window panes (11) in window frames (12), wherein the adjusting device (10) has a bearing surface (13) for the pane (11) and a collar (16) connecting thereto and wherein the collar (16) is provided with a longitudinal bore (17) for an adjusting screw (18) and the adjusting device (10) is mounted longitudinally displaceably in an externally accessible bore (20) in the window frame (12) by means of the adjusting screw (18), **characterized in that** the bore (20) is a stepped bore wherein the head (19) of the adjusting screw (18) bears on the transition from the large-diameter region of the bore to the small-diameter region of the bore.

2. Adjusting device (10) according to Claim 1, **characterized in that** it is made from the same material as the window casement, in particular plastic material, wood or metal.

3. Adjusting device (10) according to Claim 1 or Claim 2, **characterized in that** the collar (16) has a countersinking (21) for countersunk (slotted or socket) head screws.

4. Adjusting device (10) according to any one of Claims 1 to 3, **characterized in that** the bearing surface (13) and collar (16) are a one-piece plastic injection moulding.

## Revendications

1. Dispositif de réglage (10) contenant un dispositif pour aligner des vitres de fenêtre (11) dans des cadres de fenêtre (12), ledit dispositif de réglage (10) comportant une surface d'appui (13) pour la vitre (11), et un élément de liaison (16) relié à celle-ci, et ledit élément de liaison (16) étant muni d'un alésage longitudinal (17) pour une vis de réglage (18) et le dispositif de réglage (10) étant monté à coulissement dans un alésage (20) du cadre de fenêtre (12) accessible de l'extérieur (20) au moyen de la vis de réglage (18), **caractérisé en ce que**, l'alésage (20) est un alésage graduel, la tête (19) de la vis de réglage (18) étant soutenue par la graduation depuis la zone d'alésage de plus grand diamètre à la zone d'alésage de plus petit diamètre.

2. Dispositif de réglage (10) selon la revendication 1, **caractérisé en ce qu'**il est fabriqué dans la matière du battant de fenêtre, particulièrement en matière plastique, bois ou métal.

3. Dispositif de réglage (10) selon la revendication 1 ou 2, **caractérisé en ce que** l'élément de liaison (16) dans la zone de la tête (19) de la vis de réglage (18) comprend un lamage (21) pour une vis à tête noyée ou une vis à empreinte.

4. Dispositif de réglage (10) selon l'une des revendications 1 à 3, **caractérisé en ce que** la surface d'appui (13) et l'élément de liaison (16) sont des parties moulées en matière plastique individuelles.
